# FASCICULE DE BREVET EUROPEEN

(11) **EP 1 586 262 B1**
(45) Date de publication et mention de la délivrance du brevet: **29.08.2007**
(21) Numéro de dépôt: 05356066.0
(22) Date de dépôt: 15.04.2005
(51) Int. Cl.: A47L 13/22

(54) **Appareil de nettoyage et de désinfection d'une surface**
Vorrichtung zum Reinigen und Desinfizieren einer Oberfläche
Apparatus for cleaning and desinfecting a surface

(30) Priorité: 16.04.2004 FR 0404028
(43) Date de publication de la demande: 19.10.2005
(73) Titulaire: Sanivap, 69760 Limonest (FR)
(72) Inventeur: Piot, Jacques, 69380 Chazay d'Azergues (FR)
(74) Mandataire: Brédeville, Odile Marie

(56) Documents cités:
- WO-A-94/23635
- CH-A5- 681 209
- US-A- 5 232 298
- US-A1- 2001 034 922
- US-A1- 2003 024 066
- PATENT ABSTRACTS OF JAPAN vol. 2003, no. 12, 5 décembre 2003 (2003-12-05) & JP 2004 008738 A (FUJIWARA MISUO), 15 janvier 2004 (2004-01-15)
- PATENT ABSTRACTS OF JAPAN vol. 2000, no. 26, 1 juillet 2002 (2002-07-01) & JP 2001 252230 A (KOOWA:KK), 18 septembre 2001 (2001-09-18)

## Description

La présente invention concerne un appareil de nettoyage et de désinfection de surfaces, en particulier de surfaces planes, comme par exemple un balai, utilisant de la vapeur et particulièrement ergonomique et pratique, conçu notamment pour un usage professionnel.

De nombreux professionnels des secteurs médicaux, alimentaires, hôteliers, sont confrontés aujourd'hui à de multiples problèmes d'hygiène et de désinfection. Ainsi, il est connu d'utiliser de la vapeur pour nettoyer des endroits publics tels que les hôpitaux, les lieux de restauration collective, les cuisines collectives, les hôtels, les transports en commun, etc...

Les appareils utilisés dans les secteurs collectifs, comme par exemple les nettoyeurs vapeur, sont encombrants et lourds, peu maniables et peu ergonomiques et ne sont pas adaptés au nettoyage et à la désinfection des lieux de vie des particuliers. En effet, dans de tels lieux, les surfaces à nettoyer sont généralement peu importantes mais encombrées. En revanche, elles peuvent être très variées : les sols, les murs, les plafonds, les baies vitrées sont concernés.

Il est connu divers appareils, s'apparentant à un balai, combinant à la fois une distribution de vapeur et la présence d'un textile pour essuyer les impuretés.

En général, dans les appareils connus de l'art antérieur, la vapeur est acheminée vers l'extrémité du balai au sein du manche du balai et elle traverse la pièce en textile avant d'arriver sur le sol. Ces appareils présentent l'inconvénient que la vapeur a perdu de son efficacité lorsqu'elle atteint le sol du fait de la perte de température et de pression due à son passage au travers de la pièce en textile. Par ailleurs, dans ce cas, la pièce en textile est très rapidement saturée en eau, elle ne ramasse plus les résidus de manière efficace et laisse des traces d'humidité très importantes.

Le document JP2001-327449 propose un balai dans lequel la pièce en textile et la buse distributrice de la vapeur sont montées en parallèle. Toutefois, dans le balai de JP2001-327449, la vapeur est conduite jusqu'à la buse à travers le manche du balai. Ainsi, ce manche est lourd, encombrant et peu ergonomique. Un autre inconvénient du balai de JP2001-327449 est qu'il est peu maniable, le manche étant fixé à la pièce en textile et à la buse distributrice de vapeur de façon rigide.

Or, il est important, lors du nettoyage d'une surface, en particulier une surface plane, de réaliser un nettoyage « à plat », c'est-à-dire que la partie nettoyante épouse parfaitement la surface et donc passe sur cette surface à plat dans le cas d'une surface plane. En effet, si la partie nettoyante couvre parfaitement la surface, un seul passage suffit pour parfaitement nettoyer et désinfecter cette surface. Du temps et de l'énergie sont ainsi économisés.

Enfin, dans le nettoyage à la vapeur, il est important que la buse distributrice de la vapeur soit à une distance constante de la surface à nettoyer. En particulier, il est important que cette distance ne soit pas trop grande. Dans un balai tel que décrit dans JP2001-327449, du fait de la rigidité de la connexion entre le manche et la partie nettoyante, dès que l'utilisateur change l'inclinaison du manche, par exemple dans le sens vertical, la partie nettoyante se soulève, vers l'avant ou vers l'arrière. Cette partie se décolle de la surface à nettoyer et la distance de la buse distributrice de vapeur à la surface augmente. La vapeur arrive sur le sol à une température trop basse et elle ne désinfecte pas efficacement la surface à nettoyer.

La présente invention vise à remédier à ces inconvénients.

Un objectif de la présente invention est de fournir un balai combinant pièce textile et vapeur qui soit peu encombrant, léger, facile à manoeuvrer, utilisable à plat sur toute surface, même peu importante, quelle que soit l'inclinaison du manche du balai par rapport à cette surface et assurant de manière fiable un nettoyage et une désinfection efficaces, de préférence en un seul passage.

La présente invention porte sur un appareil pour nettoyer et désinfecter une surface, comprenant i) un générateur de vapeur, ii) un manche muni à au moins une de ses extrémités d'une tête nettoyante comprenant au moins une semelle apte à recevoir au moins une pièce en textile, ladite semelle étant montée adjacente et parallèle à au moins un distributeur de vapeur et iii) au moins un système de transfert de vapeur dudit générateur de vapeur audit distributeur de vapeur,
caractérisé en ce que
- le manche est relié à la tête nettoyante par un système à cardan,
- le système de transfert de vapeur est distinct du manche.

L'appareil selon l'invention est léger et facile à manoeuvrer. Il est particulièrement ergonomique et pratique pour nettoyer toutes surfaces, en particulier les surfaces planes, comme les sols, mais également les surfaces verticales ou obliques, ainsi que les murs, les plafonds, les baies vitrées ...

Quelle que soit l'inclinaison du manche par rapport à la surface à nettoyer, la semelle épouse parfaitement ladite surface, en particulier grâce au système de connexion par cardan du manche à la tête nettoyante. Grâce à l'appareil selon l'invention, en particulier grâce à sa légèreté et à sa maniabilité, il est possible d'appliquer la semelle à plat sur des murs, des plafonds ou des baies vitrées ou encore sur des surfaces obliques et de nettoyer et désinfecter parfaitement ces surfaces.

Dans une forme préférée de réalisation de l'invention, la semelle est munie, sur sa face opposée à sa face reliée au manche, de moyens de fixation d'une pièce en textile. Dans une forme préférée de réalisation de l'invention, ces moyens de fixation sont des bouclettes, respectivement des picots, destinés à s'entremêler avec des picots, respectivement des bouclettes, complémentaires d'une pièce en textile afin de fixer, au moins temporairement, cette pièce textile sur la semelle.

Dans cette forme de réalisation, il est ainsi possible de fixer puis de retirer de façon très aisée une pièce en textile, comme par exemple une lingette, sur la semelle de la tête nettoyante. Il est ainsi possible de remplacer la pièce en textile sale ou usagée par une pièce en textile propre ou neuve à tout moment. Les pièces en textile utilisées peuvent être lavables ou jetables. Elles peuvent être en fibres naturelles ou synthétiques. De préférence, cette pièce textile est une lingette en microfibre, comme par exemple du polyester, du polyamide ou encore un mélange de polyester et de polyamide.

Ainsi, l'effet vapeur se combine à l'effet textile pour un nettoyage et une désinfection particulièrement efficaces.

Dans une forme préférée de réalisation de l'invention, le distributeur de vapeur comporte une rampe de distribution munie de buses de sortie de la vapeur, la distance des buses à la surface à nettoyer et désinfecter étant inférieure ou égale à 2 cm. De préférence, cette distance va de 3 mm à 2 cm et de préférence encore de 5 mm à 2 cm.

Dans une autre forme de réalisation de l'invention, la tête nettoyante comprend un deuxième distributeur de vapeur. Dans un tel cas, de préférence, les deux distributeurs de vapeur sont montés de part et d'autre de la semelle, en parallèle.

Dans une autre forme de réalisation de l'invention, l'appareil comprend en outre un distributeur de fluide autre que la vapeur. Ce distributeur de fluide autre que la vapeur peut par exemple être situé au bas du manche de l'appareil ou sur la partie nettoyante. Le fluide peut être un produit détergent ou désinfectant. Dans une forme préférée de réalisation de l'invention, l'appareil est exempt de distributeur de fluide autre que la vapeur.

Dans une forme préférée de réalisation de l'invention, le système de transfert de vapeur est un tube en un matériau flexible, étanche, résistant aux hautes températures et léger tel que de la silicone. Ce tube peut avoir une longueur allant de 3 à 20 mètres, de préférence de 10 à 20 mètres.

Dans une forme préférée de réalisation de l'invention, le manche est réglable en longueur par un système télescopique. Ainsi, quelles que soient la taille et la position de l'utilisateur, il est possible de maintenir la tête nettoyante de l'appareil parfaitement à plat sur la surface à nettoyer.

La présente invention porte également sur une méthode de nettoyage et de désinfection d'une surface comprenant les étapes suivantes :
- on dispose d'un appareil tel que décrit ci-dessus,
- on met en place ledit appareil sur la surface à nettoyer et désinfecter en plaçant le distributeur de vapeur entre la semelle et l'utilisateur,
- l'utilisateur imprime à la tête nettoyante un mouvement en huit sur la surface à nettoyer tout en reculant.

Une telle méthode permet de réaliser un nettoyage et une désinfection particulièrement efficaces et cela en un seul passage. En effet, grâce à la connexion du manche à la partie nettoyante par cardan, la partie nettoyante est parfaitement à plat sur la surface à nettoyer et les salissures sont ramassées dès le premier passage.

De préférence, la vapeur est injectée sur la surface à nettoyer et désinfecter à une pression allant de 2,5 à 5 bars. De préférence, la vapeur est injectée sur la surface à nettoyer et désinfecter à une température supérieure à 100°C, de préférence encore allant de 100°C à 160°C.

De préférence, la distance des buses à la surface à nettoyer et désinfecter est inférieure ou égale à 2 cm, de préférence va de 3 mm à 2 cm, de préférence encore va de 5 mm à 2 cm.

Selon la méthode selon l'invention, dans un premier temps, la rampe de distribution de la vapeur agit en injectant la vapeur sur la surface à nettoyer, de préférence à une température allant de 100°C à 160°C et à une pression allant de 2,5 à 5 bars. Selon la méthode selon l'invention, la vapeur ne rencontre aucun obstacle entre sa sortie des buses et la surface à nettoyer et/ou désinfecter. En particulier, la vapeur ne rencontre et ne doit traverser aucune pièce textile : la vapeur est donc en contact avec la surface à nettoyer et/ou désinfecter à une pression allant de 2,5 à 5 bars et à une température allant de 100°C à 160°C : son action nettoyante et/ou désinfectante est donc particulièrement efficace. La vapeur a un excellent pouvoir nettoyant. Elle dissout les graisses, décolle les résidus, impuretés, souillures et protéines présents sur la surface, agit comme un tensioactif et nettoie en profondeur. Simultanément, elle a une action de désinfection. Elle est active sur les bactéries, les levures et les moisissures et possède un pouvoir désinfectant, en particulier selon la norme AFNOR N FT 72-281. La vapeur a ainsi une action bactéricide, fongicide et sporicide.

Dans un deuxième temps, du fait qu'elle est montée parallèle au distributeur, la semelle, équipée de la pièce textile, récupère et élimine les résidus de la surface traitée. La pièce textile, de préférence une lingette en microfibre, étant fixée, de préférence de façon temporaire, à la semelle, elle peut être remplacée à tout moment par une lingette neuve pour un surcroît d'efficacité.

La présente invention porte encore sur l'utilisation d'un appareil tel que décrit ci-dessus pour nettoyer et désinfecter une surface, en particulier une surface plane.

Pour sa bonne compréhension, l'invention est décrite ci-dessous en référence au dessin schématique annexé, représentant, à titre d'exemple non limitatif, des formes de réalisation préférées du dispositif qu'elle concerne.
La figure 1 est une vue en perspective de l'appareil selon l'invention,
La figure 2 est une vue de dessous de la tête nettoyante d'un appareil selon l'invention,
La figure 3 est une vue en coupe de la tête nettoyante de l'appareil de la figure 1 prise selon la ligne II-II de la figure 1, à plat sur une surface à nettoyer,
La figure 4 est une vue partielle en perspective de la tête nettoyante d'un appareil selon l'invention,
La figure 5 est une vue de dessus montrant le déplacement en huit de l'appareil selon l'invention selon la méthode de nettoyage de l'invention.

Sur la figure 1 est représenté un appareil 1 pour nettoyer et désinfecter une surface. Cet appareil 1 comprend un générateur 2 de vapeur et un manche 3, qui peut être télescopique et qui est muni à une de ses extrémités d'une tête nettoyante 4. Cette tête nettoyante 4 comprend une semelle 5 recevant une pièce en textile 6. La tête nettoyante 4 comprend également, monté de façon adjacente à la semelle 5, un distributeur 7 de vapeur. Le distributeur 7 et la semelle 5 sont distincts et montés l'un à côté de l'autre, en parallèle. Ainsi, la vapeur ne traverse pas la pièce en textile. L'appareil 1 comporte un système 8 de transfert de vapeur dudit générateur 2 de vapeur audit distributeur 7 de vapeur.

Le manche 3 est relié à la tête nettoyante 4 par un système à cardan 9. Ainsi, il est possible d'incliner le manche à la fois d'avant en arrière et également d'un côté et de l'autre comme il sera expliqué plus loin.

Le système 8 de transfert de la vapeur du générateur 2 au distributeur 7 est distinct du manche. Ce système 8 est de préférence un tube en un matériau flexible, étanche, résistant aux hautes températures et léger tel que de la silicone. Le fait que ce système 8 soit distinct du manche 3 permet d'augmenter la maniabilité de l'appareil 1. La longueur de ce système 8 peut par exemple être d'environ 10 mètres.

Sur la figure 2, est représentée la tête nettoyante 4 vue de dessous. Sur l'exemple représenté, la semelle 5 comporte, sur sa face 10 opposée à sa face reliée au manche, des moyens 11 de fixation d'une pièce en textile. Sur l'exemple représenté, ces moyens de fixation sont des picots 12 répartis selon deux surfaces rectangulaires, ces picots 12 étant destinés à s'entremêler avec des bouclettes d'une pièce textile non représentée. Cette pièce textile peut par exemple être une lingette. De préférence, cette pièce textile est une lingette en microfibre.

La tête nettoyante 4 comporte également un distributeur 7 de vapeur monté adjacent et parallèle à la semelle 5, par exemple au moyen d'un pont 13 en métal reliant la semelle 5 au distributeur 7. Ce distributeur 7 comporte une rampe 14 munie de buses 15 de sortie de la vapeur.

Comme il est représenté sur la figure 3, les buses 15 sont situées à une certaine distance de la surface 16 à nettoyer. De préférence, cette distance est inférieure ou égale à 2 cm et de préférence encore, cette distance va de 3 mm à 2 cm, de préférence de 5 mm à 2 cm. Grâce à cette distance préférée, la vapeur entre en contact avec la surface à nettoyer et/ou désinfecter à une pression allant de 2,5 à 5 bars et à une température allant de 100°C à 160°C.

Dans une forme de réalisation non représentée, la tête nettoyante 4 comprend un deuxième distributeur 7 de vapeur, par exemple, par exemple situé de l'autre côté de la semelle 5 par rapport au premier distributeur 7 de vapeur.

Dans une forme de réalisation non représentée, l'appareil 1 comprend un distributeur de fluide autre que la vapeur, comme par exemple un distributeur de détergent ou de désinfectant. De préférence, l'appareil 1 est exempt de distributeur de fluide autre que la vapeur.

En se référant aux figures 3 et 4, le manche 3 est relié à la tête nettoyante 4 à l'aide d'un système à cardan 9. Le cardan 9 comporte de façon classique une pièce mobile 17 traversée par un premier axe 18 et par un deuxième axe 19 perpendiculaire audit premier axe 18, la pièce mobile 17 étant apte à pivoter autour de chacun de ces axes 18 et 19 simultanément. Le manche 3 comporte une chape 20 recevant les extrémités du premier axe 18 du cardan 9 et la semelle 5 comporte une chape 21 recevant les extrémités du deuxième axe 19 du cardan 9. Ainsi, le manche 3 peut ainsi pivoter autour du premier axe 18 et du deuxième axe 19 du cardan 9, simultanément. Cela permet de maintenir la tête nettoyante 4 à plat, en contact continu avec la surface à nettoyer et à désinfecter, quelle que soit l'inclinaison du manche 3 par rapport à cette surface 16.

Grâce à l'appareil selon l'invention, il est possible de nettoyer et désinfecter une surface, en particulier une surface plane, en un seul passage. Cette méthode de nettoyage est illustrée à la figure 5. On dispose d'un appareil 1 tel que décrit ci-dessus. L'utilisateur met en place l'appareil 1 sur la surface 16 à nettoyer en plaçant le distributeur 7 de vapeur entre la semelle 5 et lui. L'utilisateur peut régler la longueur du manche télescopique en fonction de sa taille et de sa position par rapport à la surface à nettoyer pour une bonne ergonomie et une meilleure efficacité. L'utilisateur imprime ensuite à la tête nettoyante 4 un mouvement en huit sur la surface 16 à nettoyer tout en reculant, par exemple selon une ligne sensiblement droite, comme la ligne AA' représentée sur la figure 5. Avec une telle méthode, dans un premier temps, la rampe de distribution de la vapeur agit en injectant la vapeur sur la surface à nettoyer, de préférence à une pression allant de 2,5 à 5 bars. L'effet de la vapeur n'est pas gêné par la pièce en textile puisque cette dernière est montée en parallèle au distributeur de vapeur et que la vapeur ne la traverse donc pas. La vapeur dissout et décolle les résidus, souillures et protéines présents sur ladite surface. Cette vapeur agit simultanément comme agent désinfectant en éliminant les bactéries. Dans un deuxième temps, la semelle, qui est montée parallèle au distributeur de vapeur et qui équipée de la pièce textile 6, passe sur la surface à nettoyer et/ou désinfecter derrière le distributeur de vapeur et récupère et élimine les résidus de la surface 16 traitée.

Sur la figure 5, on voit que, quelle que la position de l'utilisateur et quelle que soit l'inclinaison du manche 3 par rapport à la tête nettoyante 4, cette dernière reste constamment à plat sur la surface 16 à nettoyer. Ainsi, la distance des buses de sortie de la vapeur à la surface 16 à nettoyer est constante et la pièce en textile est également en contact permanent avec le sol. Un seul passage de l'appareil suffit pour obtenir une surface parfaitement nettoyée et désinfectée. Du fait de la qualité de la vapeur à haute température, la surface traitée est sèche presque instantanément après le passage de l'appareil.

Ainsi, grâce à son système à cardan, l'appareil selon l'invention assure le respect de deux paramètres nécessaires à un résultat fiable et certain en terme de nettoyage et désinfection, et ce, quelle que soit la position de l'utilisateur et quelle que soit la position du manche : le contact permanent à plat de la semelle avec la surface à traiter et le respect d'une distance minimale constante entre les buses de distribution de la vapeur et la surface à traiter. L'effet désinfectant de la vapeur est totalement conservé.

De plus, grâce à la légèreté et à la flexibilité du système de transfert de la vapeur, distinct du manche, l'appareil est parfaitement maniable, ergonomique et léger. De préférence, l'ensemble de la tête nettoyante, du système de transfert de la vapeur et du manche pèse moins de 3 kg. Son rayon d'action peut aller de 10 à 20 mètres. Cet appareil est ainsi tout à fait adapté au nettoyage efficace des surfaces difficiles, telles que les dessous de meubles, les lits, les surfaces verticales ou obliques ou encore les plafonds, les baies vitrées.

L'appareil selon l'invention apporte des avantages par rapport aux appareils de l'art antérieur, peu maniables et peu efficaces. En particulier, il est non polluant et respecte l'environnement. En effet, l'appareil selon l'invention, en particulier utilisé selon la méthode de nettoyage de l'invention, présente une faible consommation d'eau et ne nécessite pas d'apport de produits chimiques. L'utilisation de l'appareil selon l'invention préserve ainsi les ressources naturelles et diminue la gestion des déchets. De plus, l'appareil selon l'invention ne présente aucune pollution sonore.

Un exemple illustrant l'invention va maintenant être donné.

### EXEMPLE :

### Evaluation de l'efficacité nettoyante et désinfectante de la méthode selon l'invention :

Une surface d'1 m² environ est contaminée par 10 ml d'une souillure composée de sang et d'une suspension de Staphylococcus aureus CIP 4.83 (référence SR 0051C de la société Oxoid). La surface est ensuite nettoyée et désinfectée selon la méthode suivante : on utilise un appareil selon l'invention pour lequel :
- la vapeur est injectée sur la surface à nettoyer et désinfecter à 160°C et 5 bars ;
- la semelle est recouverte d'une pièce en textile en microfibres 100% polyamide,
- la distance des buses à la surface à nettoyer et désinfecter est d'environ 3 mm.

L'appareil est mis en place sur la surface à nettoyer et désinfecter en plaçant le distributeur de vapeur entre la semelle et l'utilisateur et l'utilisateur imprime à la tête nettoyante un mouvement en huit sur la surface à nettoyer et désinfecter tout en reculant, comme illustré sur la figure 5 de la présente demande.

### 1°) Effet nettoyant :

L'efficacité nettoyante est évaluée à l'oeil nu par comparaison visuelle entre l'état de souillure de la surface test avant et après application de la méthode selon l'invention. Trois essais sont réalisés.

On constate que le niveau de souillure après application de la méthode selon l'invention est très largement inférieur à celui visible avant application de la méthode de nettoyage selon l'invention.

### 2°) Effet désinfectant : évaluation de l'effect biocide de la méthode de nettoyage et désinfection selon l'invention :

Des surfaces de 0,2 m² environ sont contaminées par une souillure de sang dont la concentration en Staphylococcus aureus CIP 4.83 varie théoriquement de 10⁸ UFC/ml à 10⁵ UFC/ml. 2 ml de chacune des concentrations sont étalés sur les surfaces tests.

Le niveau de contamination microbiologique des supports tests est réalisé par la technique des empreintes sur boîte « Count Tact » : après contamination, un prélèvement de surface par la méthode des « Count act » est réalisée au centre de la surface afin d'évaluer le niveau moyen de contamination initiale du support. Après application de la méthode de nettoyage et désinfection selon l'invention telle que décrite ci-dessus dans le présent exemple, deux boîtes « count tact » sont réalisées pour évaluer le nombre de bactéries résiduelles subsistant à la surface du support test.

Au total trois essais sont effectués.

Dans un premier temps, on a évalué la concentration initiale en bactéries présentes à la surface de la zone test en fonction de la concentration en bactéries déposées. Dans un deuxième temps, après traitement, c'est-à-dire après application de la méthode selon l'invention telle que décrite dans le présent exemple, on a évalué le nombre moyen de bactéries isolées. Les résultats sont rassemblés dans le tableau I suivant :

**Tableau I :**

| Concentration théorique en bactéries de la suspension étalée (UFC/ml) | Moyenne du nombre de bactéries dénombrées Nb. UFC/25 cm² Avant traitement | Moyenne du nombre de bactéries dénombrées Nb. UFC/25 cm² Après traitement |
|---|---|---|
| 10⁷ | 159,3 | 0,66 |
| 10⁶ | 36,7 | 2,16 |
| 10⁵ | 14,3 | 1,5 |

Ces résultats montrent que globalement, quelle que soit la concentration en bactéries initialement présentes à la surface du support test, le nombre de bactéries isolés après application de la méthode de nettoyage et désinfection selon l'invention varie peu et la moyenne du nombres de microorganismes viables retrouvés par unité de surface est inférieur à 2,5 UFC/25 cm².

La méthode de nettoyage et désinfection selon l'invention permet donc de réduire d'un facteur important la charge microbiologique initialement présente sur une surface à nettoyer et désinfecter.

## Revendications

1. Appareil (1) pour nettoyer et désinfecter une surface (16), comprenant i) un générateur (2) de vapeur, ii) un manche (3) muni à au moins une de ses extrémités d'une tête nettoyante (4) comprenant au moins une semelle (5) apte à recevoir au moins une pièce (6) en textile, ladite semelle (5) étant montée adjacente et parallèle à au moins un distributeur (7) de vapeur, et iii) au moins un système (8) de transfert de vapeur dudit générateur (2) de vapeur audit distributeur (7) de vapeur, **caractérisé en ce que** :
- le manche (3) est relié à la tête nettoyante (4) par un système à cardan (9),
- le système (8) de transfert de vapeur est distinct du manche (3).

2. Appareil (1) selon la revendication 1, **caractérisé en ce que** la semelle (5) est munie, sur sa face (10) opposée à sa face reliée au manche (3), de moyens (11, 12) de fixation d'une pièce (6) en textile.

3. Appareil (1) selon la revendication 3 **caractérisé en ce que** les moyens (11, 12) de fixation sont des bouclettes, respectivement des picots (12), destinés à s'entremêler avec des picots, respectivement des bouclettes, complémentaires d'une pièce (6) en textile.

4. Appareil (1) selon l'une quelconque des revendications précédentes, **caractérisé en ce que** la pièce (6) en textile est une lingette en microfibre, comme par exemple du polyester, du polyamide ou encore un mélange de polyester et de polyamide.

5. Appareil (1) selon l'une quelconque des revendications précédentes, **caractérisé en ce que** le distributeur (7) de vapeur comporte une rampe (14) de distribution munie de buses (15) de sortie de la vapeur, la distance des buses (15) à la surface (16) à nettoyer et désinfecter étant inférieure ou égale à 2 cm.

6. Appareil (1) selon la revendication précédente, **caractérisé en ce que** ladite distance va de 3 mm à 2 cm, de préférence de 5 mm à 2 cm.

7. Appareil (1) selon l'une quelconque des revendications précédentes, **caractérisé en ce que** la tête nettoyante (4) comprend un deuxième distributeur (7) de vapeur.

8. Appareil (1) selon l'une quelconque des revendications précédentes, **caractérisé en ce qu**'il comprend en outre un distributeur de fluide autre que la vapeur.

9. Appareil (1) selon l'une quelconque des revendications 1 à 7, **caractérisé en ce qu**'il est exempt de distributeur de fluide autre que la vapeur.

10. Appareil (1) selon l'une quelconque des revendications précédentes, **caractérisé en ce que** le système (8) de transfert de vapeur est un tube en un matériau flexible, étanche, résistant aux hautes températures et léger tel que de la silicone.

11. Appareil (1) selon l'une quelconque des revendications précédentes, **caractérisé en ce que** le manche (3) est réglable en longueur par un système télescopique.

12. Méthode de nettoyage et de désinfection d'une surface (16) comprenant les étapes suivantes :
- on dispose d'un appareil (1) selon l'une quelconque des revendications 1 à 11,
- on met en place ledit appareil (1) sur la surface (16) à nettoyer et désinfecter en plaçant le distributeur (7) de vapeur entre la semelle (5) et l'utilisateur,
- l'utilisateur imprime à la tête nettoyante (4) un mouvement en huit sur la surface (16) à nettoyer tout en reculant.

13. Méthode selon la revendication 12, **caractérisée en ce que** la vapeur est injectée sur la surface (16) à nettoyer et désinfecter à une pression allant de 2,5 à 5 bars.

14. Méthode selon la revendication 12 ou 13, **caractérisée en ce que** la vapeur est injectée sur la surface (16) à nettoyer et désinfecter à une température supérieure à 100°C, de préférence allant de 100°C à 160°C.

15. Méthode selon l'une quelconque des revendications 12 à 14, **caractérisée en ce que** la distance des buses à la surface (16) à nettoyer et désinfecter est inférieure ou égale à 2 cm, de préférence va de 3 mm à 2 cm, et de préférence encore de 5 mm à 2 cm.

16. Utilisation d'un appareil (1) selon l'une quelconque des revendications 1 à 11, pour nettoyer et désinfecter une surface (16), en particulier une surface plane.

## Claims

1. Apparatus (1) for cleaning and disinfecting a surface (16), comprising i) a steam generator (2), ii) a handle (3) with, at at least one of its ends, a cleaning head (4) comprising at least one sole plate (5) able to accept at least one textile article (6), said sole plate (5) being mounted adjacent to and parallel to at least one steam dispenser (7), and iii) at least one system (8) for transferring steam from said steam generator (2) to said steam dispenser (7), said apparatus being **characterized in that**:
- the handle (3) is connected to the cleaning head (4) by a universal joint (9), and
- the steam transfer system (8) is separate from the handle (3).

2. Apparatus (1) according to Claim 1, **characterized in that** the sole plate (5) is provided, on its opposite face (10) to its face connected to the handle (3), with means (11, 12) for attaching a textile article (6).

3. Apparatus (1) according to Claim 3, **characterized in that** the attachment means (11, 12) are loops or hooks (12) designed to tangle with complementary hooks or loops, respectively, on a textile article (6).

4. Apparatus (1) according to any one of the preceding claims, **characterized in that** the textile article (6) is a wipe made of microfibres, such as for example polyester, polyamide or a blend of polyester and polyamide.

5. Apparatus (1) according to any one of the preceding claims, **characterized in that** the steam dispenser (7) comprises a perforated dispensing pipe (14) with steam outlet nozzles (15), the distance between the nozzles (15) and the surface (16) to be cleaned and disinfected being less than or equal to 2 cm.

6. Apparatus (1) according to the preceding claim, **characterized in that** said distance is from 3 mm to 2 cm, preferably from 5 mm to 2 cm.

7. Apparatus (1) according to any one of the preceding claims, **characterized in that** the cleaning head (4) comprises a second steam dispenser (7).

8. Apparatus (1) according to any one of the preceding claims, **characterized in that** it also comprises a dispenser of fluid other than steam.

9. Apparatus (1) according to any one of Claims 1 to 7, **characterized in that** it has no dispenser of fluid other than steam.

10. Apparatus (1) according to any one of the preceding claims, **characterized in that** the steam transfer system (8) is a tube made of a flexible impermeable lightweight material resistant to high temperatures, such as silicone.

11. Apparatus (1) according to any one of the preceding claims, **characterized in that** the length of the handle (3) is adjustable by a telescopic system.

12. Method for cleaning and disinfecting a surface (16), comprising the following steps:
- an apparatus (1) according to any one of Claims 1 to 11 is provided,
- said apparatus (1) is placed on the surface (16) to be cleaned and disinfected, the steam dispenser (7) being positioned between the sole plate (5) and the user,
- and the user moves backward while moving the cleaning head (4) in a figure-of-eight pattern over the surface (16) to be cleaned.

13. Method according to Claim 12, **characterized in that** the steam is injected onto the surface (16) to be cleaned and disinfected at a pressure of from 2.5 to 5 bar.

14. Method according to Claim 12 or 13, **characterized in that** the steam is injected onto the surface (16) to be cleaned and disinfected at a temperature greater than 100°C, preferably from 100°C to 160°C.

15. Method according to any one of Claims 12 to 14, **characterized in that** the distance between the nozzles and the surface (16) to be cleaned and disinfected is less than or equal to 2 cm, preferably from 3 mm to 2 cm, and more preferably from 5 mm to 2 cm.

16. Use of an apparatus (1) according to any one of Claims 1 to 11, for cleaning and disinfecting a surface (16), especially a flat surface.

## Patentansprüche

1. Gerät (1) zum Reinigen und Desinfizieren einer Oberfläche (16), mit i) einem Dampferzeuger (2), ii) einem Stiel (3), der an zumindest einem seiner Enden mit einem Reinigungskopf (4) versehen ist, der zumindest eine Sohle (5) aufweist, die geeignet ist, zumindest ein Stück (6) aus Textilie aufzunehmen, wobei die Sohle (5) zu zumindest einem Dampfverteiler (7) benachbart und parallel angebracht ist, und iii) zumindest einem Dampfübertragungssystem (8) zum Übertragen des Dampfes des Dampferzeugers (2) zu dem Dampfverteiler (7), **dadurch gekennzeichnet, dass**:
- der Stiel (3) mit dem Reinigungskopf (4) über ein Kardansystem (9) verbunden ist,
- das Dampfübertragungssystem (8) von dem Stiel (3) verschieden ist.

2. Gerät (1) nach Anspruch 1, **dadurch gekennzeichnet, dass** die Sohle (5) auf ihrer Seite (10), die ihrer mit dem Stiel (3) verbundenen Seite entgegengesetzt ist, mit Befestigungsmitteln (11, 12) zum Befestigen eines Stückes (6) aus Textilie versehen ist.

3. Gerät (1) nach Anspruch 2, **dadurch gekennzeichnet, dass** die Befestigungsmittel (11, 12) kleine Schlingen bzw. Häkchen (12) sind, die dazu bestimmt sind, sich mit komplementären Zähnchen bzw. kleinen Schlingen eines Stückes (6) aus Textilie zu vermengen.

4. Gerät (1) nach einem der vorhergehenden Ansprüche, **dadurch gekennzeichnet, dass** das Stück (6) aus Textilie ein kleiner Lappen aus Mikrofaser wie bspw. Polyester, Polyamid oder auch aus einem Gemisch aus Polyester und Polyamid ist.

5. Gerät (1) nach einem der vorhergehenden Ansprüche, **dadurch gekennzeichnet, dass** der Dampfverteiler (7) einen Verteilerschuh (14) aufweist, der mit Austrittsdüsen (15) für den Dampf versehen ist, wobei der Abstand der Düsen (15) von der zu reinigenden und zu desinfizierenden Oberfläche (16) geringer als oder gleich 2 cm ist.

6. Gerät (1) nach dem vorhergehenden Anspruch, **dadurch gekennzeichnet, dass** der Abstand von 3 mm bis 2 cm, vorzugsweise von 5 mm bis 2 cm reicht.

7. Gerät (1) nach einem der vorhergehenden Ansprüche, **dadurch gekennzeichnet, dass** der Reinigungskopf (4) einen zweiten Dampfverteiler (7) aufweist.

8. Gerät (1) nach einem der vorhergehenden Ansprüche, **dadurch gekennzeichnet, dass** es außerdem einen Fluidverteiler zum Verteilen eines anderen Fluids als Dampf aufweist.

9. Gerät (1) nach einem der Ansprüche 1 bis 7, **dadurch gekennzeichnet, dass** es frei von einem Fluidverteiler zum Verteilen eines Fluids außer Dampf ist.

10. Gerät (1) nach einem der vorhergehenden Ansprüche, **dadurch gekennzeichnet, dass** das Dampfübertragungssystem (8) ein Rohr aus einem flexiblen, dichten Material ist, das gegen hohe Temperaturen beständig und leicht, wie aus Silikon, ist.

11. Gerät (1) nach einem der vorhergehenden Ansprüche, **dadurch gekennzeichnet, dass** der Stiel (3) über ein Teleskopsystem in der Länge einstellbar ist.

12. Verfahren zum Reinigen und Desinfizieren einer Oberfläche (16), mit den folgenden Schritten:
- Bereitstellen eines Geräts (1) nach einem der Ansprüche 1 bis 11,
- an Ort und Stelle bringen des Geräts (1) auf der zu reinigenden und zu desinfizierenden Oberfläche (16), indem der Dampfverteiler (7) zwischen der Sohle (5) und dem Benutzer angeordnet wird,
- der Benutzer teilt dem Reinigungskopf (4) eine schlangenförmige Bewegung auf der zu reinigenden Oberfläche (16) mit, und zwar in einer Rückwärtsbewegung.

13. Verfahren nach Anspruch 12, **dadurch gekennzeichnet, dass** der Dampf auf die zu reinigende und zu desinfizierende Oberfläche (16) mit einem Druck von 2,5 bis 5 Bar injiziert wird.

14. Verfahren nach Anspruch 12 oder 13, **dadurch gekennzeichnet, dass** der Dampf auf die zu reinigende und zu desinfizierende Oberfläche bei einer Temperatur von mehr als 100 °C, vorzugsweise von 100°C bis 160°C injiziert wird.

15. Verfahren nach einem der Ansprüche 12 bis 14, **dadurch gekennzeichnet, dass** der Abstand der Düsen von der zu reinigenden und zu desinfizierenden Oberfläche (16) geringer als oder gleich 2 cm ist, vorzugsweise von 3 mm bis 2 cm, weiter vorzugsweise von 5 mm bis 2 cm geht.

16. Verwendung eines Geräts (1) nach einem der Ansprüche 1 bis 11 zum Reinigen und Desinfizieren einer Oberfläche (16), insbesondere einer ebenen Oberfläche.
